# EUROPÄISCHE PATENTSCHRIFT

(11) **EP 0 659 557 B1**
(45) Veröffentlichungstag und Bekanntmachung des Hinweises auf die Patenterteilung: **19.03.1997**
(21) Anmeldenummer: 94119151.2
(22) Anmeldetag: 05.12.1994
(51) Int. Cl.: B41F 23/08

(54) **Vorrichtung zum Dosieren flüssiger Medien in Offsetdruckmaschinen, vorzugsweise für Lackiereinheiten**
Device for metering a liquid in an offset printing machine particularly a lacquering device
Dispositif de dosage d'un moyen liquide dans une machine d'impression offset en particulier un dispositif de laquage

(30) Priorität: 23.12.1993 DE 4344084
(43) Veröffentlichungstag der Anmeldung: 28.06.1995
(73) Patentinhaber: MAN Roland Druckmaschinen AG, 63075 Offenbach (DE)
(72) Erfinder: Herold, Manfred, D-63512 Hainburg (DE); Hartung, Georg, D-63500 Seligenstadt (DE); Schütz, Hans-Willy, D-63579 Freigericht (DE); Jung, Ullrich, Dr., D-65551 Limburg (DE)
(74) Vertreter: Marek, Joachim, Dipl.-Ing.

(56) Entgegenhaltungen:
- DE-A- 3 906 648
- DE-B- 2 345 183

## Beschreibung

Die Erfindung betrifft eine Vorrichtung zum Dosieren flüssiger Medien unterschiedlicher Viskosität in Offsetdruckmaschinen. Sie dient vorzugsweise der Dosierung flüssiger Medien zum Auftragen auf einen Bedruckstoff in Lackiereinheiten. Die Einrichtung ist geeignet für die Verarbeitung von niedrigviskoser (≤ 50 s Auslaufzeit 4mm-Becher) Medien, z.B. Dispersionslack auf wässriger Basis oder für die Verarbeitung höherviskoser (> 50 s Auslaufzeit 4mm-Becher) Medien, z.B. Bronze/Effektdruckfarbe mit einem definierten Pigmentanteil, z.B. Goldlack.

Zum Dosieren flüssiger Medien sind verschiedene Lösungen bekannt. Gemäß der DE 3 324 096 C2 erfolgt die Dosierung des aufzutragenden Mediums, hier Lack, unter Verwendung eines Vorratsbehälters, einer umlaufenden Tauchwalze, einer Dosierwalze, einem Lackierzylinder sowie einem Druckzylinder. Dabei kann der Tauchwalze beispielsweise gemäß DE 3 941 571 A1 ein Rakelblatt zugeordnet werden.

Aus der EP 0 071 180 A1 ist eine Kammerrakel bekannt, die im wesentlichen durch ein Gehäuse mit Seitenwänden und am Gehäuse befestigte Rakelblätter, auch Rakelmesser genannt, gebildet wird. Die Rakelblätter stützen sich auf der Auftragwalze ab und über die so gebildete Kammer wird die Flüssigkeit auf die gerasterte Auftragwalze übertragen. Die Kammerrakel ist dabei in einer oberhalb der Auftragwalze angeordneten Halterung schwenkbar gelagert und durch einen an die Halterung einwirkenden Arbeitszylinder an die Auftragwalze anstellbar.

Nachteilig bei diesen Lösungen ist es, daß diese bei unterschiedlich viskosen Medien keine exakte Dosierung (Erzeugung einer definierten Schichtdicke) des aufzutragenden Mediums gewährleisten. Somit sind die bekannten Lösungen nicht universell zum Aufbringen der jeweils verwendeten Medien auf den Bedruckstoff einsetzbar.

Gemäß der DE 3 906 648 A1 ist ein Auftragwerk für Druckmaschinen bekannt, das für hoch- und niedrigviskose Medien geeignet ist. Die Dosierung erfolgt dabei im wesentlichen mittels profilierter Schöpfwalze, Rakelblatt, Übertragwalze und Glättwalze oder Auftragwalze und einem mit Näpfchen versehenen Formzylinder mit Rakelblatt.

Diese Ausführungen sind konstruktiv aufwendig, insbesondere bei Verwendung von Glättwälzen.

Aufgabe der Erfindung ist es, eine Vorrichtung zum Dosieren flüssiger Medien unterschiedlicher Viskosität zu schaffen, die universell eine Dosierung des jeweils in definierter Schichtdicke aufzutragenden Mediums gewährleistet.

Gelöst wird dies durch den kennzeichnenden Teil des Anspruchs 1. Weiterbildungen ergeben sich aus den Unteransprüchen.

Die erfindungsgemäße Lösung besteht aus einem vorzugsweise austauschbaren Dosiersystem, das dem jeweiligen Anwendungsfall entsprechend zum Einsatz kommt. Sie gestattet den Schnellwechsel von Tauchwalze/Dosierwalze (1. Baugruppe) und Kammerrakel mit Auftragwalze (2. Baugruppe). In einer weiteren Ausführung kann die 1. und 2. Baugruppe auch fest dem Formzylinder zugeordnet installiert sein.

Bei Verarbeitung niedrigviskoser Medien (≤ 50 s Auslaufzeit 4mm-Becher) kommt das Walzensystem, bestehend aus Tauchwalze und Dosierwalze mit jeweils unterschiedlicher Oberflächenhärte zum Einsatz. Beide Walzen können abwechselnd einen Elastomerbezug aufweisen oder als Stahlwalze ausgeführt sein. Die jeweils härtere Walze besitzt dabei eine glatte Metalloberfläche oder weist eine gerasterte Oberfläche auf. Bei Verarbeitung höherviskoser Medien (> 50 s Auslaufzeit 4mm-Becher) kommt eine Kammerrakel und eine gerasterte Auftragwalze zum Einsatz. Durch das negativ angestellte Rakelblatt der Kammerrakel und die Rasterstruktur der Auftragwalze erfolgt die korrekte Dosierung. Eine Veränderung der dosierten Menge ist beispielsweise durch Austausch der gerasterten Auftragwalze und Einsatz einer neuen Walze mit veränderter Rasterstruktur möglich.

Der Vorteil dieser Lösung ist, daß durch den wahlweisen Austausch der Baugruppen eine exakte Schichtstärke für Medien mit niederem und höherem Viskositätsbereich gewährleistet wird. Weiterer Vorteil ist, daß bei Verarbeitung niedrigviskoser Medien die Dosierwalze sowie die Tauchwalze untereinander austauschbar ausgebildet werden können. Die unterschiedliche Oberflächenhärte läßt bereits ohne Verwendung der Kammerrakel einen variablen Dosierbereich (bei niederer Viskosität) zu. Bei der bereits beschriebenen Ausführung von zwei fest dem Formzylinder zugeordneten Baugruppen ist jede zum Formzylinder an- und abstellbar.

Die Einrichtung kann dabei dem ersten Druckwerk einer Offsetdruckmaschine zur Druckveredelung, z.B. Lackieren oder Deckschichtenauftrag, vorgeordnet, zwischen den Druckwerken angeordnet oder den Druckwerken nachgeordnet sein. Die erfindungsgemäße Lösung eignet sich zur Spotlackierung (ausgespartes Lackieren) und zum vollflächigen Lackieren. Ebenso kann der erfindungsgemäßen Einrichtung eine weitere Veredelungseinrichtung vor- oder nachgeordnet sein, z.B. eine weitere Lackiereinheit zum vollflächigen Lackieren oder eine Kaschier- oder Prägeeinrichtung.

Durch die erfindungsgemäße Einrichtung läßt sich ein größerer Bereich von Viskosität in der gewünschten Schichtdicke auf einer Auftragwalze korrekt dosieren.

Die Erfindung soll an einem Ausführungsbeispiel näher erläutert werden. Dabei zeigen:
- Fig. 1: die Dosiereinrichtung für niedrigviskose Medien,
- Fig. 2: die Dosiereinrichtung für höherviskose Medien.

In einer Offsetdruckmaschine ist dem letzten Druckwerk die erfindungsgemäße Einrichtung nachgeordnet und dient der Inline-Lackierung von Bedruckstoffen. Die Einrichtung besteht aus einem bogenführenden Zylinder 1, dem ein Formzylinder 2 mit befestigter Übertragungsform zugeordnet ist. Dieser Formzylinder 2 steht in Kontakt mit einer Dosierwalze 3 mit der der zu verarbeitende Lack dosiert wird. Für die Dosierung niedrigviskoser Lacke (≤ 50 s Auslaufzeit 4mm-Becher) steht die Dosierwalze 3 in Kontakt mit einer Tauchwalze 4. Die Tauchwalze 4 läuft in einem mit Lack gefüllten Vorratsbehälter 5 und die Dosierwalze 3 ist mit einem Antrieb gekoppelt. Beide Walzen 3, 4 weisen eine unterschiedliche Oberflächenhärte auf. Je nach den Anforderungen an die Schichtdicke wird nach dem Prinzip der Farbspaltung bei einer härteren Dosierwalze 3 eine kleinere Schichtdicke an den Formzylinder 2 übertragen und bei Verwendung einer weicheren Dosierwalze 3 eine größere Schichtdicke an den Formzylinder 2 übertragen, bei definierter Beistellkraft.

Für die Dosierung höherviskoser Lacke (> 50 s Auslaufzeit 4mm-Becher) werden Dosierwalze 3 und Tauchwalze 4 durch eine Rasterwalze 3', z.B. eine Keramikwalze, und eine Kammerrakel 8 ausgetauscht. Die Kammerrakel 8 besitzt ein Gehäuse, welches am Schwenklager 9 drehbar angeordnet ist und stützt sich mit den Rakelblättern am Umfang der Rasterwalze 3' ab. Ein Rakelblatt dichtet als positiv angestelltes Schließrakel die Kammer zur Rasterwalze 3' ab und das andere Rakelblatt dosiert als negativ angestelltes Arbeitsrakel. Das Gehäuse der Kammerrakel 9 ist beidseitig in je einem an den Seitengestellen angeordneten Schwenklager 9 drehbar aufgenommen und zur Rasterwalze 3' beistellbar. Die Kammerrakel 8 besitzt eine Einrichtung zum Zuführen und Abführen des jeweils zu verarbeitenden Mediums, welche hier nicht weiter beschrieben werden soll.

Die Wirkungsweise der Vorrichtung ist wie folgt: Soll ein niedrigviskoser Lack verarbeitet werden, so werden die Tauchwalze 4 und die Dosierwalze 3 dem Formzylinder 2 zugeordnet. Die Dosierwalze 3 mit größerer Oberflächenhärte kann dabei eine glatte oder gerasterte Oberfläche besitzen, während die Tauchwalze 4 mit einer weicheren Oberfläche, einem Elastomerbezug, versehen ist. Über Vorratsbehälter 5 wird der zu verarbeitende niedrigviskose Lack von der Tauchwalze 4 gefördert, so daß sich auf der Dosierwalze 3 ein Lackfilm bildet. Die Dosierwalze 3 kann zur Tauchwalze 4 oder zum Formzylinder 2 beigestellt werden. Die Dosierung erfolgt nach dem Schöpfwalzenprinzip und die Dosierwalze 3 fördert den Lack zum Formzylinder 2, welcher den Lack auf den Bedruckstoff in Verbindung mit dem Gegendruckzylinder 1 überträgt.

Soll ein höherviskoser Lack verarbeitet werden, so wird die Tauchwalze 4 entfernt und die Tauchwalze 4 und die Dosierwalze 3 werden durch eine Kammerrakel 8 und eine Rasterwalze 3' ersetzt. Die Kammerrakel 8 ist in je einem Schwenklager 9 aufgenommen. Die Lackdosierung erfolgt nun durch das negativ angestellte Arbeitsrakelblatt und die Rasterstruktur der Auftragwalze 3'. Eine Veränderung der dosierbaren Lackmenge ist durch Austausch der Rasterwalze 3' möglich, indem eine Rasterwalze 3' mit veränderter Rasterstruktur zum Einsatz kommt.

In einer weiteren Ausbildung ist dem Formzylinder 2 eine an- und abstellbare Dosierwalze 3 mit Tauchwalze 4 und Vorratsbehälter 5 als 1. Baugruppe zugeordnet und vorzugsweise dem ersten und/oder zweiten Quadranten des Formzylinders 2 eine Rasterwalze 3' mit einer Kammerrakel 8 als 2. Baugruppe zugeordnet. Je nach den zu verarbeitenden Medien wird die 1. Baugruppe (Dosierwalze 3, Tauchwalze 4) mit dem Formzylinder 2 bei niedrigviskosen Medien in Kontakt gebracht. Bei höherviskosen Medien wird die 1. Baugruppe vom Formzylinder 2 abgestellt, verbleibt jedoch in ihren Lagerungen (nicht gezeigt). Die 2. Baugruppe wird zum Formzylinder 2 in Kontakt gebracht, indem die Rasterwalze 3' angestellt wird. Die Kammerrakel 8 wird z.B. in einem Schwenklager 9 aufgenommen und liegt mit den Rakelblättern auf der Mantelfläche des Formzylinders 2 auf. Die Kammerrakel 8 kann dabei in einer gestellfesten Traverse (nicht gezeigt) gelagert sein und von dieser zur Rasterwalze 3' anund abgestellt werden.

### Bezugszeichenaufstellung

- 1: Druckzylinder
- 2: Formzylinder
- 3: Dosierwalze
- 3': gerasterte Auftragwalze
- 4: Tauchwalze
- 5: Vorratsbehälter
- 6: Trommel
- 7: Trommel
- 8: Kammerrakel
- 9: Schwenklager

## Patentansprüche

1. Vorrichtung zum Dosieren flüssiger Medien unterschiedlicher Viskosität in Offsetdruckmaschinen, vorzugsweise in Lackiereinheiten, unter Verwendung eines Gegendruckzylinders, eines Formzylinders sind mindestens einer Auftragwalze,
**dadurch gekennzeichnet,**
daß dem Formzylinder (2) wahlweise beistellbar zum Dosieren niedrigviskoser Medien zwei austauschbare Walzen (3, 4) unterschiedlicher Oberflächenhärte als Dosierwalze (3) und Tauchwalze (4) oder zum Dosieren höherviskoser Medien eine Kammerrakel (8) und eine gerasterte Auftragwalze (3') dem Formzylinder (2) zugeordnet sind.

2. Vorrichtung nach Anspruch 1,
**dadurch gekennzeichnet,**
daß die Walze (3 oder 4) mit größerer Oberflächenhärte eine gerasterte Oberfläche aufweist.

3. Vorrichtung nach Anspruch 1 und 2,
**dadurch gekennzeichnet,**
daß die gerasterte Dosierwalze (3) zum Formzylinder (2) oder zu einer eine weicheren Oberfläche aufweisenden Tauchwalze (4) beistellbar ist.

4. Vorrichtung nach Anspruch 1,
**dadurch gekennzeichnet,**
daß zum Dosieren niedrigviskoser Medien zwecks Erreichung größerer Schichtdicken, die Dosierwalze (3) mit zur Tauchwalze (4) geringerer Oberflächenhärte dem Formzylinder (2) zugeordnet ist.

5. Vorrichtung nach Anspruch 1,
**dadurch gekennzeichnet,**
daß zum Dosieren niedrigviskoser Medien zwecks Erreichung kleinerer Schichtdicken, die Dosierwalze (3) mit zur Tauchwalze (4) höherer Oberflächenhärte dem Formzylinder (2) zugeordnet ist.

6. Vorrichtung nach den Ansprüchen 1 bis 5,
**dadurch gekennzeichnet,**
daß Tauchwalze (4) und Dosierwalze (3) in ihren Lagerstellen austauschbar sind.

7. Vorrichtung nach den Ansprüchen 1 bis 6,
**dadurch gekennzeichnet,**
daß die Vorrichtung in einer Offsetdruckmaschine dem ersten Druckwerk vorgeordnet ist.

8. Vorrichtung nach den Ansprüchen 1 bis 6,
**dadurch gekennzeichnet,**
daß die Vorrichtung in einer Offsetdruckmaschine zwischen den Druckwerken angeordnet ist.

9. Vorrichtung nach den Ansprüchen 1 bis 6,
**dadurch gekennzeichnet,**
daß die Vorrichtung in einer Offsetdruckmaschine den Druckwerken nachgeordnet ist.

10. Vorrichtung nach den Ansprüchen 1 bis 6,
**dadurch gekennzeichnet,**
daß der Vorrichtung eine weitere Verarbeitungsstation vor- oder nachgeordnet ist.

## Claims

1. Device for metering liquid media of differing viscosity in offset printing presses, preferably in varnishing units, using a counter-impression cylinder, a forme cylinder and at least one applicator roller, characterised in that arranged optionally settable against the forme cylinder (2) for metering low viscosity media are two exchangeable rollers (3, 4) of differing surface hardness as metering roller (3) and dipping roller (4) or for metering higher viscosity media, a chamber doctor (8) and a rastered applicator roller (3') are arranged relative to the forme cylinder (2).

2. Device according to Claim 1, characterised in that the roller (3 or 4) of harder surface hardness has a rastered surface.

3. Device according to Claim 1 and 2, characterised in that the rastered metering roller (3) can be set against the forme cylinder (2) or against a dipping roller (4) having a softer surface.

4. Device according to Claim 1, characterised in that for metering low viscosity media with the object of achieving larger layer thicknesses, the metering roller (3) with the surface hardness less with respect to the dipping roller (4) is arranged relative to the forme cylinder (2).

5. Device according to Claim 1, characterised in that for metering low viscosity media for achieving smaller layer thicknesses, the metering roller (3) with surface hardness higher relative to the dipping roller (4) is arranged relative to the forme cylinder.

6. Device according to Claims 1 to 5, characterised in that dipping roller (4) and metering roller (3) are exchangeable in their bearing positions.

7. Device according to Claims 1 to 6, characterised in that the device is arranged prior to the first printing unit in an offset printing press.

8. Device according to Claims 1 to 6, characterised in that the device is arranged between the printing units in an offset printing press.

9. Device according to Claims 1 to 6, characterised in that the device is arranged after the printing units in an offset printing press.

10. Device according to Claims 1 to 6, characterised in that a further treating station is arranged prior to or after the device.

## Revendications

1. Dispositif pour le dosage de fluides de viscosités différentes dans des machines d'impression offset, de préférence dans des unités de laquage, utilisant un cylindre de contre-pression, un cylindre porte-clichés et au moins un rouleau toucheur,
caractérisé ce que deux rouleaux échangeables (3,4) pouvant être mis au contact au choix, de duretés de surfaces différentes, sous forme de rouleau doseur (3) et de rouleau plongeur (4) sont associés au cylindre porte-clichés (2), pour le dosage de fluides de viscosité réduite ou pour le dosage de fluides de viscosité élevée un racloir de chambre (8) et un rouleau toucheur cranté (3') sont associés au cylindre porte-clichés (2).

2. Dispositif selon la revendication 1,
caractérisé en ce que le rouleau (3 ou 4) présentant une dureté de surface plus élevée comporte une surface crantée.

3. Dispositif selon l'une des revendications 1 ou 2,
caractérisé en ce que le rouleau doseur cranté (3) peut être disposé contre le cylindre porte-clichés (2) ou contre un cylindre plongeur (4) présentant une surface plus tendre.

4. Dispositif selon la revendication 1,
caractérisé en ce que pour le dosage de fluides de viscosité réduite, afin d'obtenir des épaisseurs de couche plus élevées, le rouleau doseur (3) est associé au cylindre porte-clichés (2) avec une dureté de surface plus réduite vers le rouleau plongeur (4).

5. Dispositif selon la revendication 1,
caractérisé en ce que pour le dosage de fluides de viscosité réduite, afin d'obtenir des épaisseurs de couche plus petites, le rouleau doseur (3) est associé au cylindre porte-clichés (2) avec une dureté de surface plus réduite vers le rouleau plongeur (4).

6. Dispositif selon l'une des revendications 1 à 5,
caractérisé en ce que le rouleau plongeur (4) et le rouleau doseur (3) peuvent être échangés dans leurs positions de montage.

7. Dispositif selon l'une des revendications 1 à 6,
caractérisé en ce que le dispositif est agencé, dans une machine d'impression offset, en amont de la première unité d'impression.

8. Dispositif selon l'une des revendications 1 à 6,
caractérisé en ce que le dispositif est agencé, dans une machine d'impression offset, entre les unités d'impression.

9. Dispositif selon l'une des revendications 1 à 6,
caractérisé en ce que le dispositif est agencé, dans une machine d'impression offset, en aval des unités d'impression.

10. Dispositif selon l'une des revendications 1 à 6,
caractérisé en ce que le dispositif est agencé en amont ou en aval, d'un autre poste de traitement.
